# FASCICULE DE BREVET EUROPEEN

(11) **EP 2 374 124 B1**
(45) Date de publication et mention de la délivrance du brevet: **29.05.2013**
(21) Numéro de dépôt: 09803839.1
(22) Date de dépôt: 11.12.2009
(51) Int. Cl.: G10L 19/00

(54) **CODAGE PERFECTIONNE DE SIGNAUX AUDIONUMÉRIQUES MULTICANAUX**
VERWALTETE CODIERUNG VON MEHRKANALIGEN DIGITALEN AUDIOSIGNALEN
ADVANCED ENCODING OF MULTI-CHANNEL DIGITAL AUDIO SIGNALS

(30) Priorité: 15.12.2008 FR 0858563
(43) Date de publication de la demande: 12.10.2011
(73) Titulaire: France Télécom, 75015 Paris (FR)
(72) Inventeur: JAILLET, Florent, F-04160 Chateau Arnoux (FR); VIRETTE, David, D-80639 Munich (DE)
(86) Numéro de dépôt international: PCT/FR2009/052492
(87) Numéro de publication internationale: WO 2010/076460

(56) Documents cités:
- WO-A1-2007/104882
- BIN CHENG ET AL: "Encoding Independent Sources in Spatially Squeezed Surround Audio Coding" 11 décembre 2007 (2007-12-11), ADVANCES IN MULTIMEDIA INFORMATION PROCESSING Â PCM 2007; [LECTURE NOTES IN COMPUTER SCIENCE], SPRINGER BERLIN HEIDELBERG, BERLIN, HEIDELBERG, PAGE(S) 804 - 813 , XP019085579 section 2 section 3 section 3.1 section 3.2 section 3.3figures 2,3(a),3(b); tableau 1
- BIN CHENG ET AL: "A Spatial Squeezing approach to Ambisonic audio compression" ACOUSTICS, SPEECH AND SIGNAL PROCESSING, 2008. ICASSP 2008. IEEE INTERNATIONAL CONFERENCE ON, IEEE, PISCATAWAY, NJ, USA, 31 mars 2008 (2008-03-31), pages 369-372, XP031250565 ISBN: 978-1-4244-1483-3

## Description

La présente invention se rapporte au domaine du codage/décodage de signaux audionumériques multicanaux.

Plus particulièrement, la présente invention se rapporte au codage/décodage paramétrique de signaux audio multicanaux.

Ce type de codage/décodage se base sur l'extraction de paramètres de spatialisation pour qu'au décodage, la perception spatiale de l'auditeur puisse être reconstituée.

Une telle technique de codage est connu sous le nom de "Binaural Cue Coding" en anglais (BCC) qui vise d'une part à extraire puis à coder les indices de spatialisation auditive et d'autre part à coder un signal monophonique ou stéréophonique issu d'un matriçage du signal multicanal original.

Cette approche paramétrique est un codage à bas débit. Le principal intérêt de cette approche de codage est de permettre un taux de compression meilleur que les méthodes classiques de compression de signaux audionumériques multicanaux tout en assurant la rétrocompatibilité du format compressé obtenu avec les formats de codage et les systèmes de diffusions déjà existants.

La norme MPEG Surround décrite dans le document de la norme MPEG ISO/IEC 23003-1:2007 et dans le document de "Breebaart, J. and Hotho, G. and Koppens, J. and Schuijers, E. and Oomen, W. and van de Par, S.," intitulé "Background, concept, and architecture for the recent MPEG surround standard on multichannel audio compression" dans Journal of the Audio Engineering Society 55-5 (2007) 331-351, décrit une structure de codage paramétrique tel que représentée en figure 1. Un autre exemple de structure de codage paramétrique est décrit dans le document de Bin Cheng, Christian Ritz, Ian Burnett intitulé "Encoding Independent Sources in Spatially Squeezed Surround Audio Coding" dans Advances in Multimedia Information Processing -PCM2a7 Lecture Notes in Computer Science Volume 4810, 2077, page 804-813.

Ainsi, la figure 1 décrit un tel système de codage/décodage dans lequel le codeur 100 construit un signal somme ("downmix" en anglais) Sₛ par matriçage en 110 des canaux du signal multicanal original S et fournit via un module d'extraction de paramètres 120, un ensemble réduit de paramètres P qui caractérisent le contenu spatial du signal multicanal original.

Au décodeur 150, le signal multicanal est reconstruit (S') par un module de synthèse 160 qui prend en compte à la fois le signal somme et les paramètres P transmis.

Le signal somme comporte un nombre réduit de canaux. Ces canaux peuvent être codés par un codeur audio classique avant transmission ou stockage. Typiquement, le signal somme comporte deux canaux et est compatible avec une diffusion stéréo classique. Avant transmission ou stockage, ce signal somme peut ainsi être codé par n'importe quel codeur stéréo classique. Le signal ainsi codé est alors compatible avec les dispositifs comportant le décodeur correspondant qui reconstruisent le signal somme en ignorant les données spatiales.

Lorsque ce type de codage par matriçage d'un signal multicanal pour obtenir un signal somme, s'effectue après transformation dans l'espace fréquentiel du signal multicanal, des problèmes de reconstruction du signal multicanal peuvent survenir.

En effet, dans ce cas de figure, il n'y a pas nécessairement de cohérence spatiale entre le signal somme et le système de restitution sur lequel le signal peut être reproduit. Par exemple, lorsque le signal somme contient deux canaux, une restitution stéréophonique doit permettre de respecter la position relative des sources sonores dans l'espace sonore reconstruit. Le positionnement gauche/droit des sources sonores doit pouvoir être respecté.

De plus, après matriçage par bande de fréquence, le signal somme résultant est ensuite transmis au décodeur sous la forme d'un signal temporel.

Le passage de l'espace temps-fréquence à l'espace temporel implique des interactions entre les bandes fréquentielles et les trames temporelles proches qui introduisent des défauts et artéfacts gênants.

Il existe donc un besoin d'une technique de codage/décodage paramétrique par bande de fréquence qui permette de limiter les défauts introduits par les passages des signaux du domaine temps-fréquence au domaine temporel et de contrôler la cohérence spatiale entre le signal audio multicanal et le signal somme issu d'un matriçage de sources sonores.

La présente invention vient améliorer la situation.

A cet effet, elle propose un procédé de codage d'un signal audio multicanal représentant une scène sonore comportant une pluralité de sources sonores. Le procédé est tel qu'il comporte une étape de décomposition du signal multicanal en bandes de fréquence et les étapes suivantes par bande de fréquence:
- obtention de données représentatives de la direction des sources sonores de la scène sonore;
- sélection d'un ensemble de sources sonores de la scène sonore constituant des sources principales;
- adaptation des données représentatives de la direction des sources principales sélectionnées, en fonction de caractéristiques de restitution du signal multicanal, par modification de la position des sources pour obtenir un écartement minimum entre deux sources;
- détermination d'une matrice de mixage des sources principales en fonction des données adaptées;
- matriçage des sources principales par la matrice déterminée pour obtenir un signal somme avec un nombre réduit de canaux;
- codage des données représentatives de la direction des sources sonores et formation d'un flux binaire comportant les données codées, le flux binaire étant apte à être transmis parallèlement au signal somme.

Ainsi, pour l'obtention du signal somme, la matrice de mixage prend en compte des données d'informations de direction des sources. Ceci permet d'adapter le signal somme résultant, pour une bonne restitution du son dans l'espace lors de la reconstruction de ce signal au décodeur. Le signal somme est ainsi adapté aux caractéristiques de restitution du signal multicanal et aux éventuels recouvrements des positions des sources sonores. La cohérence spatiale entre le signal somme et le signal multicanal est ainsi respectée.

L'adaptation des données modifiant la position des sources pour obtenir un écartement minimum entre deux sources permet ainsi, aux deux sources qui seraient après restitution sonore trop proches l'une de l'autre d'être écartées pour que la restitution du signal permette à l'auditeur de différencier la position de ces sources.

En codant séparément les données de direction et les sources sonores par bande de fréquence, on exploite le fait que le nombre de sources actives dans une bande de fréquence est généralement faible, ce qui augmente les performances de codage.

Il n'est pas nécessaire de transmettre d'autres données de reconstruction de la matrice de mixage au décodeur puisque celle-ci sera déterminée à partir des données de directions codées.

Les différents modes particuliers de réalisation mentionnés ci-après peuvent être ajoutés indépendamment ou en combinaison les uns avec les autres, aux étapes du procédé de codage défini ci-dessus.

Dans un mode de réalisation, les données représentatives de la direction sont des informations de directivités représentatives de la répartition des sources sonores dans la scène sonore.

Les informations de directivité associées à une source donnent non seulement la direction de la source mais également la forme, ou la répartition spatiale, de la source, c'est-à-dire l'interaction que peut avoir cette source avec les autres sources de la scène sonore.

La connaissance de ces informations de directivités associée au signal somme va permettre au décodeur d'obtenir un signal de meilleur qualité qui prend en compte les redondances intercanales de manière globale et les probables oppositions de phase entre canaux.

Dans un mode particulier de réalisation, le codage des informations de directivités s'effectue par une méthode de représentation paramétrique.

Cette méthode est de faible complexité et s'adapte particulièrement au cas de scènes sonores de synthèse représentant une situation de codage idéal.

Dans un autre mode de réalisation, le codage des informations de directivité s'effectue par une méthode d'analyse en composante principale délivrant des vecteurs de directivité de base associés à des gains permettant la reconstruction des directivités initiales.

Ceci permet ainsi de coder les directivités de scènes sonores complexes dont le codage ne peut pas être représenté facilement par un modèle.

Dans encore un autre mode de réalisation le codage des informations de directivité s'effectue par une combinaison d'une méthode d'analyse en composante principale et d'une méthode de représentation paramétrique.

Ainsi, il est par exemple possible d'effectuer en parallèle le codage par les deux méthodes et de choisir celle qui répond à un critère d'optimisation du débit de codage par exemple.

Il est également possible d'effectuer ces deux méthodes en cascade de façon à coder simplement une partie des directivités par la méthode de codage paramétrique et pour celle qui ne sont pas modélisées, d'effectuer un codage par la méthode d'analyse en composante principale, de façon à représenter au mieux, toutes les directivités. La répartition du débit entre les deux modèles d'encodage des directivités pouvant être choisie selon un critère de minimisation de l'erreur de reconstruction des directivités.

Dans un mode de réalisation de l'invention, le procédé comporte en outre le codage de sources secondaires parmi les sources non sélectionnées de la scène sonore et d'insertion d'informations de codage des sources secondaires dans le flux binaire.

Le codage des sources secondaires va ainsi permettre d'apporter une précision supplémentaire sur le signal décodé, notamment pour les signaux complexes de type par exemple ambiophoniques.

La présente invention se rapporte également à un procédé de décodage d'un signal audio multicanal représentant une scène sonore comportant une pluralité de sources sonores, à partir d'un flux binaire et d'un signal somme. Le procédé est tel qu'il comporte les étapes suivantes:
- extraction dans le flux binaire et décodage de données représentatives de la direction des sources sonores dans la scène sonore;
- adaptation d'au moins une partie des données de direction en fonction de caractéristiques de restitution du signal multicanal, par modification de la position des sources obtenues par les données de direction, pour obtenir un écartement minimum entre deux sources;
- détermination d'une matrice de mixage du signal somme en fonction des données adaptées et calcul d'une matrice de mixage inverse;
- dématriçage du signal somme par la matrice de mixage inverse pour obtenir un ensemble de sources principales;
- reconstruction du signal audio multicanal par spatialisation au moins des sources principales avec les données extraites décodées.

Les données de directions décodées vont ainsi permettre de retrouver la matrice de mixage inverse de celle utilisée au codeur. Cette matrice de mixage permet de retrouver à partir du signal somme, les sources principales qui seront restituées dans l'espace avec une bonne cohérence spatiale.

L'étape d'adaptation permet ainsi de retrouver les directions des sources à spatialiser de façon à obtenir une restitution du son qui soit cohérente avec le système de restitution.

Le signal reconstruit est alors bien adapté aux caractéristiques de restitution du signal multicanal en évitant les éventuels recouvrements des positions des sources sonores.

Deux sources trop proches sont ainsi écartées pour être restituées de façon à ce qu'un auditeur puisse les différencier.

Dans un mode de réalisation, le procédé de décodage comporte en outre les étapes suivantes:
- extraction du flux binaire, d'informations de codage de sources secondaires codées;
- décodage des sources secondaires à partir des informations de codage extraites;
- regroupement des sources secondaires aux sources principales pour la spatialisation.

Le décodage de sources secondaires apporte alors plus de précision sur la scène sonore.

La présente invention se rapporte également à un codeur d'un signal audio multicanal représentant une scène sonore comportant une pluralité de sources sonores. Le codeur est tel qu'il comporte:
- un module de décomposition du signal multicanal en bande de fréquence;
- un module d'obtention de données représentatives de la direction des sources sonores de la scène sonore;
- un module de sélection d'un ensemble de sources sonores de la scène sonore constituant des sources principales;
- un module d'adaptation des données représentatives de la direction des sources principales sélectionnées, en fonction de caractéristiques de restitution du signal multicanal, par des moyens de modification de la position des sources pour obtenir un écartement minimum entre deux sources;
- un module de détermination d'une matrice de mixage des sources principales en fonction des données issues du module d'adaptation;
- un module de matriçage des sources principales sélectionnées par la matrice déterminée pour obtenir un signal somme avec un nombre réduit de canaux;
- un module de codage des données représentatives de la direction des sources sonores; et
- un module de formation d'un flux binaire comportant les données codées, le flux binaire étant apte à être transmis parallèlement au signal somme.

Elle se rapporte aussi à un décodeur d'un signal audio multicanal représentant une scène sonore comportant une pluralité de sources sonores, recevant en entrée un flux binaire et un signal somme. Le décodeur est tel qu'il comporte:
- un module d'extraction et de décodage de données représentatives de la direction des sources sonores dans la scène sonore;
- un module d'adaptation d'au moins une partie des données de direction en fonction de caractéristiques de restitution du signal multicanal, par des moyens de modification de la position des sources obtenues par les données de direction, pour obtenir un écartement minimum entre deux sources;
- un module de détermination d'une matrice de mixage du signal somme en fonction des données issues du module d'adaptation et de calcul d'une matrice de mixage inverse;
- un module de dématriçage du signal somme par la matrice de mixage inverse pour obtenir un ensemble de sources principales;
- un module de reconstruction du signal audio multicanal par spatialisation au moins des sources principales avec les données extraites décodées.

Elle se rapporte enfin à un programme informatique comportant des instructions de code pour la mise en oeuvre des étapes d'un procédé de codage tel que décrit et/ou d'un procédé de décodage tel que décrit, lorsque ces instructions sont exécutées par un processeur.

De manière plus générale, un moyen de stockage, lisible par un ordinateur ou un processeur, intégré ou non au codeur, éventuellement amovible, mémorise un programme informatique mettant en oeuvre un procédé de codage et/ou un procédé de décodage selon l'invention.

D'autres caractéristiques et avantages de l'invention apparaîtront plus clairement à la lecture de la description suivante, donnée uniquement à titre d'exemple non limitatif, et faite en référence aux dessins annexés, sur lesquels:
- la figure 1 illustre un système de codage/décodage de l'état de l'art de type système normalisé MPEG Surround;
- la figure 2 illustre un codeur et un procédé de codage selon un mode de réalisation de l'invention;
- la figure 3a illustre un premier mode de réalisation du codage des directivités selon l'invention;
- la figure 3b illustre un second mode de réalisation du codage des directivités selon l'invention;
- la figure 4 illustre un organigramme représentant les étapes de la détermination d'une matrice de mixage selon un mode de réalisation de l'invention;
- la figure 5a illustre un exemple de répartition de sources sonores autour d'un auditeur;
- la figure 5b illustre l'adaptation de la répartition de sources sonores autour d'un auditeur pour adapter les données de direction des sources sonores selon un mode de réalisation de l'invention;
- la figure 6 illustre un décodeur et un procédé de décodage selon un mode de réalisation de l'invention; et
- les figures 7a et 7b représentent respectivement un exemple de dispositif comprenant un codeur et un exemple de dispositif comprenant un décodeur selon l'invention.

La **figure 2** illustre sous forme de bloc diagramme, un codeur selon un mode de réalisation de l'invention ainsi que les étapes d'un procédé de codage selon un mode de réalisation de l'invention.

L'ensemble des traitements dans ce codeur est effectué par trame temporelle. Par soucis de simplification, la représentation et la description du codeur tel que représenté en figure 2 est faite en considérant le traitement effectué sur une trame temporelle fixée, sans faire apparaître la dépendance temporelle dans les notations.

Un même traitement est cependant successivement appliqué à l'ensemble des trames temporelles du signal.

Le codeur ainsi illustré comporte un module de transformée temps-fréquence 210 qui reçoit en entrée un signal multicanal original représentant une scène sonore comportant une pluralité de sources sonores.

Ce module effectue donc une étape T de calcul de la transformée temps-fréquence du signal multicanal original Sₘ. Cette transformée est réalisée par exemple par une transformée de Fourier à court terme.

Pour cela, chacun des nₓ canaux du signal original est fenêtre sur la trame temporelle courante, puis la transformée de Fourier F du signal fenêtre est calculée à l'aide d'un algorithme de calcul rapide sur n_{FFT} points. On obtient ainsi une matrice X complexe de taille n_{FFT} x nₓ contenant les coefficients du signal multicanal original dans l'espace fréquentiel.

Les traitements effectués ensuite par le codeur sont effectués par bande de fréquence. Pour cela, on découpe la matrice des coefficients X en un ensemble de sous-matrices Xⱼ contenant chacune les coefficients fréquentiels dans la j^{eme} bande.

Différents choix pour le découpage fréquentiel des bandes sont possibles. Afin d'assurer que le traitement s'applique sur des signaux réels, on choisit des bandes symétriques par rapport à la fréquence nulle dans la transformée de Fourier à court terme. De plus, afin d'optimiser l'efficacité de codage, on privilégie le choix de bandes de fréquences approchant des échelles fréquentielles perceptives, par exemple en choisissant des largeurs de bande constantes dans les échelles ERB (pour "Equivalent Rectangular Bandwidth" en Anglais) ou Bark.

Par soucis de simplification, la description des étapes de codage effectuée par le codeur sera faite pour une bande de fréquence donnée. Les étapes sont bien entendu effectuées pour chacune des bandes de fréquence à traiter.

En sortie du module 210, on obtient donc le signal pour une bande de fréquence donné S_{fj}.

Un module d'obtention de données de directions des sources sonores 220, permet de déterminer par une étape OBT, d'une part, les données de direction associées à chacune des sources de la scène sonore et d'autre part de déterminer les sources de la scène sonore pour la bande de fréquence donnée.

Les données de directions peuvent être par exemple des données de direction d'arrivée d'une source qui correspondent à la position de la source.

Les données de ce type sont par exemple décrites dans le document de M. Goodwin, J-M. Jot, "Analysis and synthesis for universal spatial audio coding", 121^{st} AES Convention, October 2006.

Dans un autre mode de réalisation, les données de directions sont des données de différences d'intensité entre les sources sonores. Ces différences d'intensité permettent de définir des positions moyennes des sources. Ils prennent par exemple l'appellation CLD (pour "Channel Level Différences" en Anglais) pour le codeur normalisé MPEG Surround.

Dans le mode de réalisation décrit ici plus en détails, les données représentatives des directions des sources sont des informations de directivités.

Les informations de directivités sont représentatives de la répartition spatiale des sources sonores dans la scène sonore.

Les directivités sont des vecteurs de même dimension que le nombre nₛ de canaux du signal multicanal Sₘ.

Chaque source est associée à un vecteur de directivité.

Pour un signal multicanal, le vecteur de directivité associé à une source correspond à la fonction de pondération à appliquer à cette source avant de la jouer sur un haut-parleur, de manière à reproduire au mieux une direction d'arrivée et une largeur de source.

On comprend aisément que pour un nombre très important de haut-parleurs régulièrement espacés, le vecteur de directivité permet de représenter fidèlement le rayonnement d'une source sonore. En présence d'un signal ambiophonique, le vecteur de directivité est obtenu par l'application d'une transformée de Fourier sphérique inverse sur les composantes des ordres ambiophoniques. En effet, les signaux ambiophoniques correspondent à une décomposition en harmoniques sphériques, d'où la correspondance directe avec la directivité des sources.

L'ensemble des vecteurs de directivité constitue donc une importante quantité de données qu'il serait trop coûteux de transmettre directement pour des applications à faible débit de codage. Pour réduire la quantité d'information à transmettre, deux méthodes de représentation des directivités peuvent par exemple être utilisées.

Le module 230 de codage Cod.Di des informations de directivités peut ainsi mettre en oeuvre une des deux méthodes décrites ci-après ou encore une combinaison des deux méthodes.

Une première méthode est une méthode de modélisation paramétrique qui permet d'exploiter les connaissances *a priori* sur le format de signal utilisé. Elle consiste à ne transmettre qu'un nombre très réduit de paramètres et à reconstruire les directivités en fonction de modèles de codage connus.

Par exemple, il s'agit d'exploiter les connaissances sur le codage des ondes planes pour des signaux de type ambiophonique pour ne transmettre que la valeur de la direction (azimut et élévation) de la source. Avec ces informations, il est alors possible de reconstruire la directivité correspondant à une onde plane provenant de cette direction.

Par exemple, pour un ordre ambiophonique défini, on connaît la directivité associée en fonction de la direction d'arrivée de la source sonore. Il existe plusieurs méthodes d'estimation des paramètres du modèle. Ainsi une recherche de pics dans le diagramme de directivité (par analogie avec l'analyse sinusoïdale, comme expliqué par exemple dans le document *"*Modélisation informatique dit son musical (analyse, transformation, synthèse)" de Sylvain Marchand, PhD thesis, Université Bordeaux 1, permet de détecter relativement fidèlement la direction d'arrivée.

D'autres méthodes comme le "matching pursuit", comme présenté dans S. Mallat, Z. Zhang, Matching pursuit with time-frequency dictionaries, IEEE Transactions on Signal Processing 41 (1993) 3397-3415, ou l'analyse spectrale paramétrique peuvent aussi être utilisées dans ce contexte.

Une représentation paramétrique peut également utiliser un dictionnaire de forme simple pour représenter les directivités. Lors du codage des directivités, on associe à un élément du dictionnaire, une donnée par exemple l'azimut correspondant et un gain permettant de jouer sur l'amplitude de ce vecteur de directivité du dictionnaire. On peut ainsi, à partir d'un dictionnaire de forme de directivité, en déduire la meilleure forme ou la combinaison de formes qui permettra de reconstruire au mieux la directivité initiale.

Pour la mise en oeuvre de cette première méthode, le module 230 de codage des directivités comporte un module de modélisation paramétrique qui donne en sortie des paramètres de directivités P. Ces paramètres sont ensuite quantifiés par le module de quantification 240.

Cette première méthode permet d'obtenir un très bon niveau de compression lorsque la scène correspond bien à un codage idéal. Ceci sera particulièrement le cas sur les scènes sonores de synthèse.

Cependant pour des scènes complexes ou issues de prises de son microphoniques, il est nécessaire d'utiliser des modèles de codage plus génériques, impliquant la transmission d'une plus grande quantité d'informations.

La deuxième méthode décrite ci-dessous permet de s'affranchir de cet inconvénient. Dans cette deuxième méthode, la représentation des informations de directivité s'effectue sous forme de combinaison linéaire d'un nombre limité de directivités de base. Cette méthode s'appuie sur le fait que l'ensemble des directivités à un instant donné a généralement une dimension réduite. En effet, seul un nombre réduit de sources est active à un instant donné et la directivité pour chaque source varie peu avec la fréquence.

On peut ainsi représenter l'ensemble des directivités dans un groupe de bandes de fréquences à partir d'un nombre très réduit de directivités de base bien choisies. Les paramètres transmis sont alors les vecteurs de directivité de base pour le groupe de bandes considérées, et pour chaque directivité à coder, les coefficients à appliquer aux directivités de base pour reconstruire la directivité considérée.

Cette méthode est basée sur une méthode d'analyse en composante principale (ACP ou PCA en anglais pour "Principal Component Analysis"). Cet outil est largement développé par I.T. Jolliffe dans "Principal Component Analysis", Springer, 2002. L'application de l'analyse en composante principale au codage des directivités s'effectue de la manière suivante: tout d'abord, on forme une matrice des directivités initiales Di, dont le nombre de lignes correspond au nombre total de sources de la scène sonore, et le nombre de colonne correspond au nombre de canaux du signal multicanal original. Ensuite, on effectue à proprement dit l'analyse en composante principale qui correspond à la diagonalisation de la matrice de covariance, et qui donne la matrice des vecteurs propres. Enfin, on sélectionne les vecteurs propres porteurs de la part d'information la plus importante et qui correspondent aux valeurs propres de plus forte valeur. Le nombre de vecteurs propres à conserver peut être fixe ou variable dans le temps en fonction du débit disponible. Cette nouvelle base donne donc la matrice D_{B}^{T}. Les coefficients de gain associés à cette base sont facilement calculés à partir de G_{D} = Di.D_{B}^{T}.

Dans ce mode de réalisation, la représentation des directivités s'effectue donc à partir de directivités de base. La matrice des directivités Di s'écrit comme la combinaison linaire de ces directivités de base. Ainsi on peut écrire Di = G_{D}D_{B}, où D_{B} est la matrice des directivités de base pour l'ensemble des bandes et G_{D} la matrice des gains associés. Le nombre de lignes de cette matrice représente le nombre total de sources de la scène sonore et le nombre de colonnes représente le nombre de vecteurs de directivité de base.

Dans une variante de ce mode de réalisation, des directivités de base sont envoyées par groupe de bandes considérées, afin de représenter plus fidèlement les directivités. Il est possible par exemple de fournir deux groupes de directivité de base: une pour les basses fréquences et une pour les hautes fréquences. La limite entre ces deux groupes peut par exemple être choisie entre 5 et 7 kHz.

Pour chaque bande de fréquence, on transmet ainsi, le vecteur de gain associé aux directivités de base.

Pour ce mode de réalisation, le module de codage 230 comprend un module d'analyse en composante principale délivrant des vecteurs de directivités de base D_{B} et des coefficients ou vecteurs de gain associés G_{D}.

Ainsi, après ACP, un nombre limité de vecteurs de directivité sera codé et transmis. Pour cela, on utilise une quantification scalaire effectué par le module de quantification 240, des coefficients et des vecteurs de directivités de base. Le nombre de vecteurs de base à transmettre pourra être fixé, ou bien sélectionné au codeur en utilisant par exemple un seuil sur l'erreur quadratique moyenne entre la directivité originale et la directivité reconstruite. Ainsi, si l'erreur est inférieure au seuil, le ou les vecteur(s) de base jusqu'alors sélectionné(s) sont suffisant, il n'est alors pas nécessaire de coder un vecteur de base supplémentaire.

Dans des variantes de réalisation, le codage des directivités est réalisé par une combinaison des deux représentations listées ci-dessus. La **figure 3a** illustre de façon détaillée, le bloc de codage de directivités 230, dans une première variante de réalisation.

Ce mode de codage utilise les deux schémas de représentation des directivités. Ainsi, un module 310 effectue une modélisation paramétrique comme expliqué précédemment pour fournir des paramètres de directivités (P).

Un module 320 effectue une analyse en composante principale pour fournir à la fois des vecteurs de directivités de base (D_{B}) et des coefficients associés (G_{D}).

Dans cette variante un module de sélection 330 choisit bande de fréquence par bande de fréquence, le meilleur mode de codage pour la directivité en choisissant le meilleur compromis reconstruction des directivités/débit.

Pour chaque directivité, le choix de la représentation retenue (représentation paramétrique ou par combinaison linéaire de directivités de base) se fait de manière à optimiser l'efficacité de la compression.

Un critère de sélection est par exemple la minimisation de l'erreur quadratique moyenne. Une pondération perceptuelle peut éventuellement être utilisée pour le choix du mode de codage de la directivité. Cette pondération a pour but par exemple de favoriser la reconstruction des directivités dans la zone frontale, pour laquelle l'oreille est plus sensible. Dans ce cas, la fonction d'erreur à minimiser dans le cas du modèle de codage par ACP peut se mettre sous la forme suivante: $E = {\left(W⁢\left(Di-{G}_{D}⁢{D}_{B}\right)\right)}^{2}$

Avec Di, les directivités originales et W, la fonction de pondération perceptuelle.

Les paramètres de directivités issus du module de sélection sont ensuite quantifiés par le module de quantification 240 de la figure 2.

Dans une seconde variante du bloc de codage 230, les deux modes de codage sont cascadés. La **figure 3b** illustre en détails ce bloc de codage. Ainsi, dans cette variante de réalisation, un module 340 de modélisation paramétrique effectue une modélisation pour un certain nombre de directivités et fournit en sortie à la fois des paramètres de directivités (P) pour les directivités modélisés et des directivités non modélisés ou directivités résiduelles DiR.

Ces directivités résiduelles (DiR) sont codées par un module d'analyse en composante principale 350 qui fournit en sortie des vecteurs de directivités de base (D_{B}) et des coefficients associés (G_{D}).

Les paramètres de directivités, les vecteurs de directivités de base ainsi que les coefficients sont fournis en entrée du module de quantification 240 de la figure 2.

La quantification Q est effectuée en réduisant la précision en fonction de données sur la perception, puis en appliquant un codage entropique. Aussi, des possibilités d'exploitation de la redondance entre bandes fréquentielles ou entre trames successives peuvent permettre de réduire le débit. Des prédictions intra-trames ou inter-trames sur les paramètres peuvent donc être utilisées. De manière générale, les méthodes classiques de quantification pourront être utilisées. D'autre part, les vecteurs à quantifier étant orthonormés, cette propriété pourra être exploitée lors de la quantification scalaire des composantes du vecteur. En effet, pour un vecteur de dimension N, seul N-1 composantes devront être quantifiées, la dernière composante pouvant être recalculée.

A la sortie du module de codage 230 des données de directions Di de la figure 2, les paramètres ainsi destinés au décodeur sont décodés par le module de décodage interne 235 pour retrouver les mêmes informations que celles que le décodeur aura après réception des données de directions codées pour les sources principales sélectionnées par le module 260 décrit ultérieurement. On obtient ainsi des directions principales.

Lorsqu'il s'agit de données de directions sous la forme de direction d'arrivée des sources, l'information peut être prise en compte telle quelle.

Lorsque que les données sont sous la forme de différence d'intensité entre les sources, une étape de calcul de la position moyenne des sources est effectuée pour utiliser cette information dans le module de détermination de la matrice de mixage 275.

Enfin, lorsque les données sont des informations de directivités, le module 235 détermine une position unique par source en effectuant une moyenne des directivités. Cette moyenne peut par exemple être calculée comme le barycentre du vecteur de directivité. Ces positions uniques ou directions principales sont ensuite utilisées par le module 275.

Celui-ci détermine dans un premier temps, les directions des sources principales et les adapte en fonction de critère de cohérence spatiale, en ayant connaissance du système de restitution du signal multicanal.

Dans le cas d'une restitution stéréophonique par exemple, la restitution s'effectue par deux haut-parleurs situés à l'avant de l'auditeur.

Dans ce cas de figure, les étapes mises en oeuvre par le module 275 sont décrites en référence à la **figure 4**.

Ainsi, à partir des informations sur la position des sources ainsi que la connaissance des caractéristiques de restitution, les sources positionnées à l'arrière de l'auditeur sont ramenées vers l'avant à l'étape E30 de la figure 4.

En référence aux figures 5a et 5b, les étapes d'adaptation de la position des sources sont illustrées. Ainsi, la **figure 5a** représente une scène sonore originale avec 4 sources sonores (A, B, C et D) reparties autour de l'auditeur.

Les sources C et D sont situés à l'arrière de l'auditeur centré au centre du cercle. Les sources C et D sont ramenées à l'avant de la scène par symétrie.

La **figure 5b** illustre sous forme de flèches, cette opération.

L'étape E 31 de la figure 4 effectue un test pour savoir si l'opération précédente engendre un recouvrement des positions des sources dans l'espace. Dans l'exemple de la figure 5b, ceci est par exemple le cas pour les sources B et D qui après l'opération de l'étape E30, sont situées à une distance qui ne permet pas de les différencier.

S'il existe des sources dans une telle situation (test positif de l'étape E31), l'étape E32, modifie la position d'une des deux sources en question pour la positionner à une distance minimale eₘᵢₙ qui permette à l'auditeur de différencier ces interlocuteurs. L'écartement se fait symétriquement par rapport au point équidistant des deux sources pour minimiser le déplacement de chacune. Si les sources sont placées trop près de la limite de l'image sonore (extrême gauche ou droite), on positionne la source la plus proche de cette limite sur cette position limite, et on place l'autre source avec l'écartement minimum par rapport à la première source.

Dans l'exemple illustré à la figure 5b, c'est la source B qui est décalée de façon à ce que la distance eₘᵢₙ sépare les sources B et D.

Si le test de l'étape E31 est négatif, les positions des sources sont maintenues et l'étape E33 est mise en oeuvre. Cette étape consiste à construire une matrice de mixage à partir des informations de positions des sources ainsi définies aux étapes antérieures.

Dans le cas d'une restitution du signal par un système de type 5.1, les haut-parleurs sont répartis autour de l'auditeur. Il n'est alors pas nécessaire de mettre en oeuvre l'étape E30 qui ramène les sources situées à l'arrière de l'auditeur vers l'avant.

Par contre, l'étape E32 de modification des distances entre deux sources est possible. En effet, lorsque l'on veut positionner une source sonore entre deux haut-parleurs du système de restitution 5.1, il se peut que deux sources soient situées à une distance qui ne permet pas à l'auditeur de les différencier.

Les directions des sources sont donc modifiées pour obtenir une distance minimale entre deux sources, comme expliquée précédemment.

La matrice de mixage est donc déterminée à l'étape E33, en fonction des directions obtenues après ou sans modifications.

Cette matrice est construite de manière à assurer la cohérence spatiale du signal somme, c'est à dire que s'il est restitué seul, le signal somme permet déjà d'obtenir une scène sonore où la position relative des sources sonores est respectée : une source frontale dans la scène originale sera bien perçue en face de l'auditeur, une source à gauche sera perçue à gauche, une source plus à gauche sera également perçue plus à gauche, de même à droite.

Avec ces nouvelles valeurs d'angle, on construit une matrice inversible.

Les différentes variantes de choix de matrice de mixage sont liées aux différentes lois de répartition spatiale ou "panning" en Anglais (loi sinus, tangente, etc...) présentées dans "Spatial sound generation and perception by amplitude panning techniques", PhD thesis, Helsinki University of Technology, Espoo, Finland, 2001, V. Pulkki.

On peut par exemple, avantageusement choisir de représenter les voies de droite par une forme en sinus et les voies de gauche par une forme en cosinus, de façon à rendre réversible cette matrice.

D'autre part, pour que les positions extrêmes (-45° et 45°) soient bien représentées, on peut par exemple choisir des coefficients de pondération mis à 1 pour la voie de gauche et à 0 pour la voie de droite pour représenter le signal à la position -45° et inversement pour représenter le signal à 45°.

Pour que la position centrale, à 0° soit bien représentée, les coefficients de matriçage pour la voie de gauche et pour la voie de droite doivent être égaux.

Un exemple de détermination de la matrice de mixage est expliqué ci-dessous.

En choisissant la loi de "panning" comme étant une loi tangente, les gains associés à une source pour un signal somme stéréophonique (2 canaux) sont calculés de la manière suivante: ${g}_{Gs ⁢ 1} = {cosθ}_{s ⁢ 1}$ ${g}_{Ds ⁢ 2} = {sinθ}_{s ⁢ 1}$

θ_{S1}, étant l'angle entre la source 1 et le haut-parleur gauche, en considérant l'ouverture entre les haut-parleurs de 90°.

Le signal somme S_{sfi} est donc obtenu par l'opération suivante: ${S}_{sfi} = {S}_{princ} M$ $Avec M = \left[\begin{matrix}{g}_{Gs ⁢ 1} & {g}_{Ds ⁢ 1} \\ {g}_{Gs ⁢ 2} & {g}_{Ds ⁢ 2}\end{matrix}\right]$

En revenant à la description de la figure 2, le codeur tel que décrit ici comprend en outre un module de sélection 260 apte à sélectionner à l'étape Select des sources principales (S_{princ}) parmi les sources de la scène sonore à coder (Sₜₒₜ).

Pour cela, un mode de réalisation particulier utilise une méthode d'analyse en composante principale, ACP, dans chaque bande de fréquence dans le bloc 220 pour extraire toutes les sources de la scène sonore (Sₜₒₜ). Cette analyse permet de classer les sources en sous-bandes par ordre d'importance selon le niveau d'énergie par exemple.

Les sources de plus grande importance (donc de plus grande énergie) sont alors sélectionnées par le module 260 pour constituer les sources principales (S_{princ}), qui sont ensuite matricées par le module 270, par la matrice M telle que définie par le module 275, pour construire un signal somme (S_{sfi}) (ou "downmix" en anglais).

Ce signal somme par bande de fréquence subit une transformée temps-fréquence inverse T⁻¹ par le module de transformée inverse 290 afin de fournir un signal somme temporel (Sₛ). Ce signal somme est ensuite encodé par un codeur de parole ou un codeur audio de l'état de l'art (par exemple: G.729.1 ou MPEG-4 AAC).

Des sources secondaires (S_{sec}) peuvent être codées par un module de codage 280 et ajoutées au flux binaire dans le module de construction de flux binaire 250.

Pour ces sources secondaires, c'est-à-dire les sources qui ne sont pas transmises directement dans le signal somme, il existe différentes alternatives de traitements.

Ces sources étant considérées comme non essentielles à la scène sonore, elles peuvent ne pas être transmises.

Il est cependant possible de coder une partie ou la totalité de ces sources secondaires par le module de codage 280 qui peut dans un mode de réalisation être un module de codage par transformée de Fourier à court terme. Ces sources peuvent ensuite être codées séparément en utilisant les codeurs audio ou de parole précités.

Dans une variante de ce codage, on peut ne coder directement les coefficients de la transformée de ces sources secondaires que dans les bandes dont on estime qu'elles sont importantes.

Les sources secondaires peuvent être codées par des représentations paramétriques, ces représentations peuvent être sous la forme d'enveloppe spectrale ou d'enveloppe temporelle.

Ces représentations sont codées à l'étape Cod.S_{sec} du module 280 et insérées à l'étape Con.Fb du module 250, dans le flux binaire avec les informations de directivités codées quantifiées. Ces représentations paramétriques constituent alors des informations de codage des sources secondaires.

Dans le cas de certains signaux multicanaux notamment de type ambiophonique, le codeur tel que décrit met en oeuvre une étape supplémentaire de pré-traitement P par un module de pré-traitement 215.

Ce module effectue une étape de changement de base afin d'exprimer la scène sonore en utilisant la décomposition en onde planes du champ acoustique.

Le signal ambiophonique original est vue comme la transformée de Fourier angulaire d'un champ sonore. Ainsi les différentes composantes représentent les valeurs pour les différentes fréquences angulaires. La première opération de décomposition en ondes planes correspond donc à prendre la composante omnidirectionnelle du signal ambiophonique comme représentant la fréquence angulaire nulle (cette composante est donc bien une composante réelle). Ensuite, les composantes ambiophonique suivantes (ordre 1, 2, 3, etc...) sont combinées pour obtenir les coefficients complexes de la transformée de Fourier angulaire.

Pour une description plus précise du format ambiophonique, on pourra se référer à la thèse de Jérôme Daniel, intitulé "Représentation de champs acoustiques, application à la transmission et à la reproduction de scènes sonores complexes dans un contexte multimédia" 2001, Paris 6.

Ainsi, pour chaque ordre ambiophonique supérieur à 1 (en 2-dimensions), la première composante représente la partie réelle, et la deuxième composante représente la partie imaginaire. Pour une représentation bidimensionnelle, pour un ordre O, on obtient O+1 composantes complexes. Une Transformée de Fourier à Court Terme (sur la dimension temporelle) est ensuite appliquée pour obtenir les transformées de Fourier (dans le domaine fréquentiel) de chaque harmonique angulaire cette étape intègre alors l'étape de transformation T du module 210. Ensuite, on construit la transformée angulaire complète en recréant les harmoniques de fréquences négatives par symétrie hermitienne. Enfin, on effectue une transformée de Fourier inverse sur la dimension des fréquences angulaires pour passer dans le domaine des directivités.

Cette étape de pré-traitement P permet au codeur de travailler dans un espace de signaux dont l'interprétation physique et perceptive est simplifiée, ce qui permet d'exploiter plus efficacement les connaissances sur la perception auditive spatiale et ainsi améliorer les performances de codage. Le codage des signaux ambiophoniques reste cependant possible sans cette étape de pré-traitement.

Pour les signaux non-issus des techniques ambiophoniques, cette étape n'est pas nécessaire. Pour ces signaux, la connaissance du système de captation ou de restitution associé au signal permet d'interpréter directement les signaux comme une décomposition en ondes planes du champ acoustique.

La **figure 6** décrit à présent un décodeur et un procédé de décodage dans un mode de réalisation de l'invention.

Ce décodeur reçoit en entrée le flux binaire F_{b} tel que construit par le codeur décrit précédemment ainsi que le signal somme Sₛ.

De la même façon que pour le codeur, l'ensemble des traitements est effectué par trame temporelle. Pour simplifier les notations, la description du décodeur qui suit décrit uniquement le traitement effectué sur une trame temporelle fixée et ne fait pas apparaître la dépendance temporelle dans les notations. Dans le décodeur, ce même traitement est cependant successivement appliqué à l'ensemble des trames temporelles du signal.

Le décodeur ainsi décrit comprend un module 650 de décodage Decod.Fb des informations contenues dans le flux binaire Fb reçu.

Les informations de directions et plus particulièrement ici, de directivités sont donc extraites du flux binaire.

Les sorties possibles de ce module de décodage du flux binaire dépendent des méthodes de codage des directivités utilisées au codage. Elles peuvent être sous forme de vecteurs de directivités de base D_{B} et de coefficients associés G_{D} et/ou des paramètres de modélisation P.

Ces données sont alors transmises à un module de reconstruction des informations de directivités 660 qui effectue le décodage des informations de directivités par des opérations inverses de celles effectuées au codage.

Le nombre de directivité à reconstruire est égal au nombre nₜₒₜ de sources dans la bande de fréquence considérée, chaque source étant associée à un vecteur de directivité.

Dans le cas de la représentation des directivités à partir de directivité de base, la matrice des directivités Di s'écrit comme la combinaison linaire de ces directivités de base. Ainsi on peut écrire Di = G_{D}D_{B}, où D_{B} est la matrice des directivités de base pour l'ensemble des bandes et G_{D} la matrice des gains associés. Cette matrice de gain a un nombre de lignes égal au nombre total de sources nₜₒₜ, et un nombre de colonnes égal au nombre de vecteurs de directivité de base.

Dans une variante de ce mode de réalisation, des directivités de base sont décodées par groupe de bandes de fréquence considérées, afin de représenter plus fidèlement les directivités. Comme expliqué pour le codage, on peut par exemple fournir deux groupes de directivités de base: un pour les basses fréquences et un pour les hautes fréquences. Un vecteur de gains associés aux directivités de base est ensuite décodé pour chaque bande.

Au final on reconstruit autant de directivités que de sources. Ces directivités sont regroupées dans une matrice Di où les lignes correspondent aux valeurs d'angle (autant de valeur d'angle que de canaux dans le signal multicanal à reconstruire), et chaque colonne correspond à la directivité de la source correspondante, c'est à dire que la colonne r de Di donne la directivité de la source qui est dans la colonne r de S.

Un module 690 de définition des directions principales des sources et de détermination de la matrice N de mixage reçoit ces informatisons de directions ou de directivités décodées.

Ce module calcule tout d'abord les directions principales en effectuant par exemple une moyenne des directivités reçues pour trouver les directions. En fonctions de ces directions, une matrice de mixage, inverse à celle utilisée pour le codage est déterminée.

Connaissant les lois de "panning" utilisées pour la matrice de mixage au codeur, le décodeur est capable de reconstruire la matrice de mixage inverse avec les informations de directions correspondant aux directions des sources principales.

L'information de directivité est transmise séparément pour chaque source. Ainsi, dans le flux binaire, on identifie bien les directivités relatives aux sources principales et les directivités des sources secondaires.

Il est à noter que ce décodeur n'a pas besoin d'autres informations pour calculer cette matrice puisqu'elle est fonction des informations de directions reçues dans le flux binaire.

Le même algorithme que celui décrit en référence à la figure 4 est alors mis en oeuvre dans le module 690 pour retrouver la matrice de mixage adaptée à la restitution prévue pour le signal somme.

Le nombre de lignes de la matrice N correspond au nombre de canaux du signal somme, et le nombre de colonnes correspond au nombre de sources principales transmises.

La matrice inverse N telle que définie est ensuite utilisé par le module de dématriçage 620.

Le décodeur reçoit donc en parallèle du flux binaire, le signal somme Sₛ. Celui-ci subit une première étape de transformée temps-fréquence T par le module de transformée 610 pour obtenir un signal somme par bande de fréquence. S_{sfi}

Cette transformée est réalisée en utilisant par exemple la transformée de Fourier à court terme. Il faut noter que d'autres transformées ou bancs de filtres peuvent être également utilisés, et notamment des bancs de filtres non uniformes suivant une échelle de perception (e.g. Bark). On peut noter que de manière à éviter des discontinuités lors de la reconstruction du signal à partir de cette transformée, on utilise une méthode d'addition recouvrement.

Pour la trame temporelle considérée, l'étape de calcul de la transformée de Fourier à court terme consiste à fenêtrer chacun des n_{f} canaux du signal somme Sₛ à l'aide d'une fenêtre w de longueur supérieure à la trame temporelle, puis à calculer la transformée de Fourier du signal fenêtre à l'aide d'un algorithme de calcul rapide sur N_{FFT} points. On obtient ainsi une matrice F complexe de taille n_{FFT} x n_{f} contenant les coefficients du signal somme dans l'espace fréquentiel.

Dans la suite, l'ensemble du traitement s'effectue par bandes de fréquence. Pour cela, on découpe la matrice des coefficients F en un ensemble de sous-matrices Fⱼ contenant chacune les coefficients fréquentiels dans la j^{eme} bande. Différents choix pour le découpage fréquentiel des bandes sont possibles. Afin d'assurer que le traitement s'applique sur des signaux réels, on choisit des bandes symétriques par rapport à la fréquence nulle dans la transformée de Fourier à court terme. De plus, afin d'optimiser l'efficacité de décodage, on privilégie le choix de bandes de fréquences approchant des échelles fréquentielles perceptives, par exemple en choisissant des largeurs de bande constante dans les échelles ERB ou Bark.

Par soucis de simplification, la description des étapes de décodage effectuée par le décodeur sera faite pour une bande de fréquence donnée. Les étapes sont bien entendu effectuées pour chacune des bandes de fréquence à traiter.

Les coefficients fréquentiels de la transformée du signal somme de la bande de fréquence considérée sont matricés par le module 620 par la matrice N déterminée selon l'étape de détermination décrite précédemment de façon à retrouver les sources principales de la scène sonore.

Plus précisément, la matrice S_{princ} des coefficients fréquentiels pour la bande de fréquence courante des n_{princ} sources principales est obtenue selon la relation :
S_{princ}=BN, où N est de dimension n_{f} x n_{princ} et B est une matrice de dimension n_{bin}x n_{f} où n_{bin} est le nombre de composantes (ou bins) fréquentielles retenues dans la bande de fréquence considérée.

Les lignes de B sont les composantes fréquentielles dans la bande de fréquence courante, les colonnes correspondent aux canaux du signal somme. Les lignes de S_{princ} sont les composantes fréquentielles dans la bande de fréquence courante, et chaque colonne correspond à une source principale.

Lorsque la scène est complexe, il peut arriver que le nombre de sources à reconstruire dans la bande de fréquence courante pour obtenir une reconstruction satisfaisante de la scène soit supérieur au nombre de canaux du signal somme.

Dans ce cas, des sources supplémentaires ou secondaires sont codées puis décodées à partir du flux binaire pour la bande courante par le module 650 de décodage du flux binaire.

Ce module de décodage décode alors, en plus des informations de directivités, les sources secondaires.

Le décodage des sources secondaires s'effectue par les opérations inverses que celles qui ont été effectuées au codage.

Quelque soit la méthode de codage qui a été retenue pour les sources secondaires, si des données de reconstruction des sources secondaires ont été transmises dans le flux binaire pour la bande courante, les données correspondantes sont décodées pour reconstruire la matrice S_{sec} des coefficients fréquentiels dans la bande courante des n_{sec} sources secondaires. La forme de la matrice S_{sec} est similaire à la matrice S_{princ}, c'est à dire que les lignes sont les composantes fréquentielles dans la bande de fréquence courante, et chaque colonne correspond à une source secondaire.

On peut ainsi construire la matrice complète S en 680, des coefficients fréquentiels de l'ensemble des nₜₒₜ=n_{princ}+n_{sec} sources nécessaires à la reconstruction du signal multicanal dans la bande considérée, obtenue en regroupant les deux matrices S_{princ} et Sₛᵤₚₚ suivant la relation *S* = (*S_{princ} Sₛₜᵤₚₚ*)*.* S est donc une matrice de dimension n_{bin} x nₜₒₜ. Aussi, la forme est identique aux matrices S_{princ} et Sₛᵤₚₚ : les lignes sont les composantes fréquentielles dans la bande de fréquence courante, chaque colonne est une source, avec nₜₒₜ sources au totale.

A partir de la matrice S des coefficients des sources et de la matrice Di des directivités associées les coefficients fréquentiels du signal multicanal reconstruit dans la bande sont calculés dans le module de spatialisation 630, selon la relation:
Y=SD^{T}, où Y est le signal reconstruit dans la bande. Les lignes de la matrice Y sont les composantes fréquentielles dans la bande de fréquence courante, et chaque colonne correspond à un canal du signal multicanal à reconstruire.

En reproduisant le même traitement dans chacune des bandes fréquentielles, on reconstruit les transformées de Fourier complètes des canaux du signal à reconstruire pour la trame temporelle courante. Les signaux temporels correspondants sont alors obtenues par transformée de Fourier inverse T⁻¹, à l'aide d'un algorithme rapide mis en oeuvre par le module de transformée inverse 640.

On obtient ainsi le signal multicanal Sₘ sur la trame temporelle courante. Les différentes trames temporelles sont ensuite combinées par méthode classique d'addition avec recouvrement (ou "overlap-add" en anglais) pour reconstruire le signal multicanal complet.

De manière générale, des lissages temporels ou fréquentiels des paramètres pourront être utilisés aussi bien à l'analyse qu'à la synthèse pour assurer des transitions douces dans la scène sonore. Une signalisation de changement brutal de la scène sonore pourra être réservée dans le flux binaire pour éviter les lissages du décodeur dans le cas d'une détection d'un changement rapide de la composition de la scène sonore. D'autre part, des méthodes classiques d'adaptation de la résolution de l'analyse temps-fréquence peuvent être utilisées (changement de taille des fenêtres d'analyse et de synthèse au cours du temps).

De la même manière qu'au codeur, un module de changement de base peut effectuer un pré-traitement pour obtenir une décomposition en ondes planes des signaux, un module de changement de base 670 effectue l'opération inverse P⁻¹ à partir des signaux en ondes planes pour retrouver le signal multicanal original.

Les codeurs et décodeurs tels que décrit en référence aux figures 2 et 6 peuvent être intégrés à un équipement multimédia de type décodeur de salon, ordinateur ou encore équipement de communication tel qu'un téléphone mobile ou agenda électronique personnel.

La **figure 7a** représente un exemple d'un tel équipement multimédia ou dispositif de codage comportant un codeur selon l'invention. Ce dispositif comporte un processeur PROC coopérant avec un bloc mémoire BM comportant une mémoire de stockage et/ou de travail MEM.

Le dispositif comporte un module d'entrée apte à recevoir un signal multicanal représentant une scène sonore, soit par un réseau de communication, soit par lecture d'un contenu stocké sur un support de stockage. Cet équipement multimédia peut également comporter des moyens de capture d'un tel signal multicanal.

Le bloc mémoire BM peut avantageusement comporter un programme informatique comportant des instructions de code pour la mise en oeuvre des étapes du procédé de codage au sens de l'invention, lorsque ces instructions sont exécutées par le processeur PROC, et notamment les étapes de décomposition du signal multicanal en bandes de fréquence et les étapes suivantes par bande de fréquence:
- obtention de données représentatives de la direction des sources sonores de la scène sonore;
- sélection d'un ensemble de sources sonores de la scène sonore constituant des sources principales;
- adaptation des données représentatives de la direction des sources principales sélectionnées, en fonction de caractéristiques de restitution du signal multicanal;
- détermination d'une matrice de mixage des sources principales en fonction des données adaptées;
- matriçage des sources principales par la matrice déterminée pour obtenir un signal somme avec un nombre réduit de canaux:
- codage des données représentatives de la direction des sources sonores et formation d'un flux binaire comportant les données codées, le flux binaire étant apte à être transmis parallèlement au signal somme.

Typiquement, la description de la figure 2 reprend les étapes d'un algorithme d'un tel programme informatique. Le programme informatique peut également être stocké sur un support mémoire lisible par un lecteur du dispositif ou téléchargeable dans l'espace mémoire de l'équipement.

Le dispositif comporte un module de sortie apte à transmettre un flux binaire Fb et un signal somme Ss issus du codage du signal multicanal.

De la même façon, la **figure 7b** illustre un exemple d'équipement multimédia ou dispositif de décodage comportant un décodeur selon l'invention.

Ce dispositif comporte un processeur PROC coopérant avec un bloc mémoire BM comportant une mémoire de stockage et/ou de travail MEM.

Le dispositif comporte un module d'entrée apte à recevoir un flux binaire Fb et un signal somme Sₛ provenant par exemple d'un réseau de communication. Ces signaux d'entrée peuvent provenir d'une lecture sur un support de stockage.

Le bloc mémoire peut avantageusement comporter un programme informatique comportant des instructions de code pour la mise en oeuvre des étapes du procédé de décodage au sens de l'invention, lorsque ces instructions sont exécutées par le processeur PROC, et notamment les étapes d'extraction dans le flux binaire et de décodage de données représentatives de la direction des sources sonores dans la scène sonore;
- d'adaptation d'au moins une partie des données de direction en fonction de caractéristiques de restitution du signal multicanal;
- de détermination d'une matrice de mixage du signal somme en fonction des données adaptées et de calcul d'une matrice de mixage inverse;
- de dématriçage du signal somme par la matrice de mixage inverse pour obtenir un ensemble de sources principales;
- de reconstruction du signal audio multicanal par spatialisation au moins des sources principales avec les données extraites décodées.

Typiquement, la description de la figure 6 reprend les étapes d'un algorithme d'un tel programme informatique. Le programme informatique peut également être stocké sur un support mémoire lisible par un lecteur du dispositif ou téléchargeable dans l'espace mémoire de l'équipement.

Le dispositif comporte un module de sortie apte à transmettre un signal multicanal décodé par le procédé de décodage mis en oeuvre par l'équipement.

Cet équipement multimédia peut également comporter des moyens de restitution de type haut-parleur ou des moyens de communication apte à transmettre ce signal multi-canal.

Bien évidemment, un tel équipement multimédia peut comporter à la fois le codeur et le décodeur selon l'invention. Le signal d'entrée étant alors le signal multicanal original et le signal de sortie, le signal multicanal décodé.

## Revendications

1. Procédé de codage d'un signal audio multicanal représentant une scène sonore comportant une pluralité de sources sonores, **caractérisé en ce qu'**il comporte une étape de décomposition (T) du signal multicanal en bandes de fréquence et les étapes suivantes par bande de fréquence:
- obtention (OBT) de données représentatives de la direction des sources sonores de la scène sonore;
- sélection (Select) d'un ensemble de sources sonores de la scène sonore constituant des sources principales;
- adaptation (DiA_M) des données représentatives de la direction des sources principales sélectionnées, en fonction de caractéristiques de restitution du signal multicanal, par modification de la position des sources pour obtenir un écartement minimum entre deux sources;
- détermination (DiA_M) d'une matrice de mixage des sources principales en fonction des données adaptées;
- matriçage (M) des sources principales par la matrice déterminée pour obtenir un signal somme avec un nombre réduit de canaux;
- codage (Cod.Di) des données représentatives de la direction des sources sonores et formation d'un flux binaire comportant les données codées, le flux binaire étant apte à être transmis parallèlement au signal somme.

2. Procédé selon la revendication 1, **caractérisé en ce que** les données représentatives de la direction sont des informations de directivités représentatives de la répartition des sources sonores dans la scène sonore.

3. Procédé selon la revendication 2, **caractérisé en ce que** le codage des informations de directivités s'effectue par une méthode de représentation paramétrique.

4. Procédé selon la revendication 2, **caractérisé en ce que** le codage des informations de directivité s'effectue par une méthode d'analyse en composante principale délivrant des vecteurs de directivité de base associés à des gains permettant la reconstruction des directivités initiales.

5. Procédé selon la revendication 2, **caractérisé en ce que** le codage des informations de directivité s'effectue par une combinaison d'une méthode d'analyse en composante principale et d'une méthode de représentation paramétrique.

6. Procédé selon la revendication 1, **caractérisé en ce qu'**il comporte en outre le codage de sources secondaires parmi les sources non sélectionnées de la scène sonore et d'insertion d'informations de codage des sources secondaires dans le flux binaire.

7. Procédé de décodage d'un signal audio multicanal représentant une scène sonore comportant une pluralité de sources sonores, à partir d'un flux binaire et d'un signal somme, **caractérisé en ce qu'**il comporte les étapes suivantes:
- extraction (Decod. Fb) dans le flux binaire et décodage de données représentatives de la direction des sources sonores dans la scène sonore;
- adaptation (DiA_N) d'au moins une partie des données de direction en fonction de caractéristiques de restitution du signal multicanal, par modification de la position des sources obtenues par les données de direction, pour obtenir un écartement minimum entre deux sources;
- détermination (DiA_N) d'une matrice de mixage du signal somme en fonction des données adaptées et calcul d'une matrice de mixage inverse;
- dématriçage (N) du signal somme par la matrice de mixage inverse pour obtenir un ensemble de sources principales;
- reconstruction (SPAT.) du signal audio multicanal par spatialisation au moins des sources principales avec les données extraites décodées.

8. Procédé de décodage selon la revendication 7, **caractérisé en ce qu'**il comporte en outre les étapes suivantes:
- extraction du flux binaire, d'informations de codage de sources secondaires codées;
- décodage des sources secondaires à partir des informations de codage extraites;
- regroupement des sources secondaires aux sources principales pour la spatialisation.

9. Codeur d'un signal audio multicanal représentant une scène sonore comportant une pluralité de sources sonores, **caractérisé en ce qu'**il comporte:
- un module (210) de décomposition du signal multicanal en bande de fréquence;
- un module (220) d'obtention de données représentatives de la direction des sources sonores de la scène sonore;
- un module (260) de sélection d'un ensemble de sources sonores de la scène sonore constituant des sources principales;
- un module (275) d'adaptation des données représentatives de la direction des sources principales sélectionnées, en fonction de caractéristiques de restitution du signal multicanal, par des moyens de modification de la position des sources pour obtenir un écartement minimum entre deux sources;
- un module (275) de détermination d'une matrice de mixage des sources principales en fonction des données issues du module d'adaptation;
- un module (270) de matriçage des sources principales sélectionnées par la matrice déterminée pour obtenir un signal somme avec un nombre réduit de canaux;
- un module (230) de codage des données représentatives de la direction des sources sonores; et
- un module (250) de formation d'un flux binaire comportant les données codées, le flux binaire étant apte à être transmis parallèlement au signal somme.

10. Décodeur d'un signal audio multicanal représentant une scène sonore comportant une pluralité de sources sonores, recevant en entrée un flux binaire et un signal somme, **caractérisé en ce qu'**il comporte:
- un module (650) d'extraction et de décodage de données représentatives de la direction des sources sonores dans la scène sonore;
- un module (690) d'adaptation d'au moins une partie des données de direction en fonction de caractéristiques de restitution du signal multicanal, par des moyens de modification de la position des sources obtenues par les données de direction, pour obtenir un écartement minimum entre deux sources;
- un module (690) de détermination d'une matrice de mixage du signal somme en fonction des données issues du module d'adaptation et de calcul d'une matrice de mixage inverse;
- un module (620) de dématriçage du signal somme par la matrice de mixage inverse pour obtenir un ensemble de sources principales;
- un module (630) de reconstruction du signal audio multicanal par spatialisation au moins des sources principales avec les données extraites décodées.

11. Programme informatique comportant des instructions de code pour la mise en oeuvre des étapes d'un procédé de codage selon l'une des revendications 1 à 6 et/ou d'un procédé de décodage selon l'une des revendications 7 à 8, lorsque ces instructions sont exécutées par un processeur.

## Patentansprüche

1. Verfahren zum Codieren eines eine Vielzahl von Klangquellen aufweisende Klangszene darstellenden Mehrkanal-Audiosignals, **dadurch gekennzeichnet, dass** es einen Schritt der Zerlegung (T) des Mehrkanalsignals in Frequenzbänder und die folgenden Schritte pro Frequenzband aufweist:
- Erhalt (OBT) von für die Richtung der Klangquellen der Klangszene repräsentativen Daten;
- Auswahl (Select) einer Einheit von Klangquellen der Klangszene, die Hauptquellen bilden;
- Anpassung (DiA_M) der für die Richtung der ausgewählten Hauptquellen repräsentativen Daten abhängig von Wiedergabeeigenschaften des Mehrkanalsignals, durch Änderung der Stellung der Quellen, um einen Mindestabstand zwischen zwei Quellen zu erhalten;
- Bestimmung (DiA_M) einer Mischmatrix der Hauptquellen abhängig von den angepassten Daten;
- Matrizierung (M) der Hauptquellen durch die bestimmte Matrix, um ein Summensignal mit einer verringerten Anzahl von Kanälen zu erhalten;
- Codierung (Cod.Di) der für die Richtung der Klangquellen repräsentativen Daten und Bildung eines Binärstroms, der die codierten Daten enthält, wobei der Binärstrom parallel zum Summensignal übertragen werden kann.

2. Verfahren nach Anspruch 1, **dadurch gekennzeichnet, dass** die für die Richtung repräsentativen Daten Richtwirkungsinformationen sind, die für die Verteilung der Klangquellen in der Klangszene repräsentativ sind.

3. Verfahren nach Anspruch 2, **dadurch gekennzeichnet, dass** die Codierung der Richtwirkungsinformationen mittels einer Methode der parametrischen Darstellung durchgeführt wird.

4. Verfahren nach Anspruch 2, **dadurch gekennzeichnet, dass** die Codierung der Richtwirkungsinformationen mittels einer Methode der Hauptkomponentenanalyse durchgeführt wird, die Basisrichtwirkungsvektoren liefert, welche Verstärkungen zugeordnet sind, die die Rekonstruktion der Ursprungsrichtwirkungen erlauben.

5. Verfahren nach Anspruch 2, **dadurch gekennzeichnet, dass** die Codierung der Richtwirkungsinformationen mittels einer Kombination einer Methode der Hauptkomponentenanalyse und einer Methode der parametrischen Darstellung durchgeführt wird.

6. Verfahren nach Anspruch 1, **dadurch gekennzeichnet, dass** es außerdem die Codierung von Sekundärquellen unter den nicht ausgewählten Quellen der Klangszene und die Einfügung von Codierinformationen der Sekundärquellen in den Binärstrom aufweist.

7. Verfahren zum Decodieren eines eine Vielzahl von Klangquellen aufweisende Klangszene darstellenden Mehrkanal-Audiosignals ausgehend von einem Binärstrom und von einem Summensignal, **dadurch gekennzeichnet, dass** es die folgenden Schritte aufweist:
- Entnahme (Decod.Fb) aus dem Binärstrom und Decodierung von für die Richtung der Klangquellen in der Klangszene repräsentativen Daten;
- Anpassung (DiA_N) mindestens eines Teils der Richtungsdaten abhängig von Wiedergabeeigenschaften des Mehrkanalsignals, durch Änderung der Stellung der durch die Richtungsdaten erhaltenen Quellen, um einen Mindestabstand zwischen zwei Quellen zu erhalten;
- Bestimmung (DiA_N) einer Mischmatrix des Summensignals abhängig von den angepassten Daten und Berechnung einer inversen Mischmatrix;
- Entmatrizierung (N) des Summensignals durch die inverse Mischmatrix, um eine Einheit von Hauptquellen zu erhalten;
- Rekonstruktion (SPAT.) des Mehrkanal-Audiosignals durch Verräumlichung mindestens der Hauptquellen mit den decodierten entnommenen Daten.

8. Decodierverfahren nach Anspruch 7, **dadurch gekennzeichnet, dass** es außerdem die folgenden Schritte aufweist:
- Entnahme aus dem Binärstrom von Codierinformationen von codierten Sekundärquellen;
- Decodieren der Sekundärquellen ausgehend von den entnommenen Codierinformationen;
- Zusammenlegung der Sekundärquellen mit den Hauptquellen für die Verräumlichung.

9. Codierer eines eine Vielzahl von Klangquellen aufweisende Klangszene darstellenden Mehrkanal-Audiosignals, **dadurch gekennzeichnet, dass** er aufweist:
- ein Modul (210) zur Frequenzbandzerlegung des Mehrkanalsignals;
- ein Modul (220) für den Erhalt von für die Richtung der Klangquellen der Klangszene repräsentativen Daten;
- ein Modul (260) für die Auswahl einer Einheit von Klangquellen der Klangszene, die Hauptquellen bilden;
- ein Modul (275) zur Anpassung der für die Richtung der ausgewählten Hauptquellen repräsentativen Daten abhängig von Wiedergabeeigenschaften des Mehrkanalsignals durch Einrichtungen zur Änderung der Stellung der Quellen, um einen Mindestabstand zwischen zwei Quellen zu erhalten;
- ein Modul (275) zur Bestimmung einer Mischmatrix der Hauptquellen abhängig von den vom Anpassungsmodul stammenden Daten;
- ein Modul (270) zur Matrizierung der ausgewählten Hauptquellen durch die bestimmte Matrix, um ein Summensignal mit einer verringerten Anzahl von Kanälen zu erhalten;
- ein Modul (230) zur Codierung der für die Richtung der Klangquellen repräsentativen Daten; und
- ein Modul (250) zur Bildung eines die codierten Daten aufweisenden Binärstroms, wobei der Binärstrom parallel zum Summensignal übertragen werden kann.

10. Decodierer eines eine Vielzahl von Klangquellen aufweisende Klangszene darstellenden Mehrkanal-Audiosignals, der am Eingang einen Binärstrom und ein Summensignal empfängt, **dadurch gekennzeichnet, dass** er aufweist:
- ein Modul (650) zur Entnahme und zum Decodieren von für die Richtung der Klangquellen in der Klangszene repräsentativen Daten;
- ein Modul (690) zur Anpassung mindestens eines Teils der Richtungsdaten abhängig von Wiedergabeeigenschaften des Mehrkanalsignals durch Einrichtungen zur Änderung der Stellung der durch die Richtungsdaten erhaltenen Quellen, um einen Mindestabstand zwischen zwei Quellen zu erhalten;
- ein Modul (690) zur Bestimmung einer Mischmatrix des Summensignals abhängig von den vom Anpassungsmodul stammenden Daten und zur Berechnung einer inversen Mischmatrix;
- ein Modul (620) zur Entmatrizierung des Summensignals durch die inverse Mischmatrix, um eine Einheit von Hauptquellen zu erhalten;
- ein Modul (630) zur Rekonstruktion des Mehrkanal-Audiosignals durch Verräumlichung mindestens der Hauptquellen mit den decodierten entnommenen Daten.

11. EDV-Programm, das Codeanweisungen für die Durchführung der Schritte eines Codierverfahrens nach einem der Ansprüche 1 bis 6 und/oder eines Decodierverfahrens nach einem der Ansprüche 7 bis 8 aufweist, wenn diese Anweisungen von einem Prozessor ausgeführt werden.

## Claims

1. Method for coding a multi-channel audio signal representing a sound scene comprising a plurality of sound sources, **characterized in that** it comprises a step (T) of decomposing the multi-channel signal into frequency bands and the following steps per frequency band:
- obtaining (OBT) of data representative of the direction of the sound sources of the sound scene;
- selection (Select) of a set of sound sources of the sound scene constituting principal sources;
- adaptation (DiA_M) of the data representative of the direction of the selected principal sources, as a function of restitution characteristics of the multi-channel signal, by modification of the position of the sources so as to obtain a minimum separation between two sources;
- determination (DiA_M) of a matrix for mixing the principal sources as a function of the adapted data;
- matrixing (M) of the principal sources by the matrix determined so as to obtain a sum signal with a reduced number of channels;
- coding (Cod.Di) of the data representative of the direction of the sound sources and formation of a binary stream comprising the coded data, the binary stream being able to be transmitted in parallel with the sum signal.

2. Method according to Claim 1, **characterized in that** the data representative of the direction are information regarding directivities representative of the distribution of the sound sources in the sound scene.

3. Method according to Claim 2, **characterized in that** the coding of the information regarding directivities is performed by a parametric representation procedure.

4. Method according to Claim 2, **characterized in that** the coding of the directivity information is performed by a principal component analysis procedure delivering base directivity vectors associated with gains allowing the reconstruction of the initial directivities.

5. Method according to Claim 2, **characterized in that** the coding of the directivity information is performed by a combination of a principal component analysis procedure and of a parametric representation procedure.

6. Method according to Claim 1, **characterized in that** it furthermore comprises the coding of secondary sources from among the unselected sources of the sound scene and insertion of coding information for the secondary sources into the binary stream.

7. Method for decoding a multi-channel audio signal representing a sound scene comprising a plurality of sound sources, with the help of a binary stream and of a sum signal, **characterized in that** it comprises the following steps:
- extraction (Decod. Fb) from the binary stream and decoding of data representative of the direction of the sound sources in the sound scene;
- adaptation (DiA_N) of at least some of the direction data as a function of restitution characteristics of the multi-channel signal, by modification of the position of the sources obtained by the direction data, so as to obtain a minimum separation between two sources;
- determination (DiA_N) of a matrix for mixing the sum signal as a function of the adapted data and calculation of an inverse mixing matrix;
- dematrixing (N) of the sum signal by the inverse mixing matrix so as to obtain a set of principal sources;
- reconstruction (SPAT.) of the multi-channel audio signal by spatialization at least of the principal sources with the decoded extracted data.

8. Decoding method according to Claim 7, **characterized in that** it furthermore comprises the following steps:
- extraction, from the binary stream, of coding information for coded secondary sources;
- decoding of the secondary sources with the help of the coding information extracted;
- grouping of the secondary sources with the principal sources for the spatialization.

9. Coder of a multi-channel audio signal representing a sound scene comprising a plurality of sound sources, **characterized in that** it comprises:
- a module (210) for decomposing the multi-channel signal into frequency bands;
- a module (220) for obtaining data representative of the direction of the sound sources of the sound scene;
- a module (260) for selecting a set of sound sources of the sound scene constituting principal sources;
- a module (275) for adapting the data representative of the direction of the selected principal sources, as a function of restitution characteristics of the multi-channel signal, by means for modifying the position of the sources so as to obtain a minimum separation between two sources;
- a module (275) for determining a matrix for mixing the principal sources as a function of the data arising from the adaptation module;
- a module (270) for matrixing the principal sources selected by the matrix determined so as to obtain a sum signal with a reduced number of channels;
- a module (230) for coding the data representative of the direction of the sound sources; and
- a module (250) for forming a binary stream comprising the coded data, the binary stream being able to be transmitted in parallel with the sum signal.

10. Decoder of a multi-channel audio signal representing a sound scene comprising a plurality of sound sources, receiving as input a binary stream and a sum signal, **characterized in that** it comprises:
- a module (650) for extracting and decoding data representative of the direction of the sound sources in the sound scene;
- a module (690) for adapting at least some of the direction data as a function of restitution characteristics of the multi-channel signal, by means for modifying the position of the sources obtained by the direction data, so as to obtain a minimum separation between two sources;
- a module (690) for determining a matrix for mixing the sum signal as a function of the data arising from the module for adapting and for calculating an inverse mixing matrix;
- a module (620) for dematrixing the sum signal by the inverse mixing matrix so as to obtain a set of principal sources;
- a module (630) for reconstructing the multi-channel audio signal by spatialization at least of the principal sources with the decoded extracted data.

11. Computer program comprising code instructions for the implementation of the steps of a coding method according to one of Claims 1 to 6 and/or of a decoding method according to either of Claims 7 and 8, when these instructions are executed by a processor.
